# EUROPÄISCHE PATENTSCHRIFT

(11) **EP 0 254 909 B1**
(45) Veröffentlichungstag und Bekanntmachung des Hinweises auf die Patenterteilung: **15.03.1989**
(21) Anmeldenummer: 87109646.7
(22) Anmeldetag: 04.07.1987
(51) Int. Cl.: B22D 11/10

(54) **Feuerfestes Giessrohr**
Refractory pouring nozzle
Busette de coulée réfractaire

(30) Priorität: 12.07.1986 DE 3623660
(43) Veröffentlichungstag der Anmeldung: 03.02.1988
(73) Patentinhaber: Thyssen Stahl Aktiengesellschaft, 47166 Duisburg (DE)
(72) Erfinder: Lax, Hermann, Dipl.-Ing., D-4000 Düsseldorf 31 (DE); Köhler, Karl-Ulrich, Dipl.-Ing., D-4133 Neukirchen-Vluyn (DE)
(74) Vertreter: Cohausz & Florack Patentanwälte

(56) Entgegenhaltungen:
- DE-A- 2 250 048
- DE-B- 2 342 820
- FR-A- 1 509 266
- SOVIET INVENTIONS ILLUSTRATED, Sektion Ch., Woche 8625, Zusammenfassung Nr. 86-161506/25, 4. Juli 1986

## Beschreibung

Die Erfindung betrifft ein feuerfestes Gießrohr zum Stranggießen schmelzflüssiger Metalle, insbesondere flüssigen Stahls zu dünnen Brammen in einer vorzugsweise in der Mitte im oberen Bereich trichterförmigen Kokille mit vor einem geschlossenen Boden seitlich in der Rohrwandung sich gegenüberliegenden und den Schmalseiten der Kokille zugewandten Ausflußöffnungen.

Ein solches bekanntes Gießrohr (Stahleisen-Schriften, Heft 8, "Das Stranggießen von Stahl", Seite 21) ist im Vergleich zu einem nach unten offenen Gießrohr vorteilhafter, weil sich in Folge der Aufteilung und Ablenkung des Gießstrahls eine für die Erstarrung schädliche Turbulenz in der Kokille vermeiden läßt. Nachteilig ist jedoch, daß beim Füllen der Kokille Metall zu den oberen Bereichen der Kokillenwandung hochspritzt und anbackt, wodurch die Strangschalenbildung behindert und Durchbrüche verursacht werden können. Darüber hinaus ist die Verteilung der Metallschmelze nicht optimal. Vor allem in die oberen Bereiche gelangt zu wenig schmelzflüssiges Metall, so daß sich zu diesen Bereichen hin ein Temperaturgefälle ergibt. Dadurch entsteht eine ungleichmäßige Erstarrungsfront über den Querschnitt des zu gießenden Stranges.

Mit in den Austrittsöffnungen eingesetzten Verteilrohren (DE-PS 2 250 048) läßt sich zwar schmelzflüssiges Metall auch in vom Gießrohr entferntere Bereiche der Kokille bringen, doch ergibt sich dann in unmittelbarer Nähe des Gießrohres ein Bereich, in den schmelzflüssiges Metall nicht unmittelbar aus dem Gießrohr gelangen kann.

Der Erfindung liegt die Aufgabe zugrunde, ein Gießrohr der eingangs genannten Art zu schaffen, bei dem es bei Gießbeginn nicht zum Hochspritzen und Anbacken von Metallspritzern an der gekühlten Kokillenwandung kommt und beim normalen Gießbetrieb das schmelzflüssige Metall über den Querschnitt der Kokille besser als bei bekannten Gießrohren verteilt wird.

Diese Aufgabe wird erfindungsgemäß dadurch gelöst, daß die Ausflußöffnungen im oberen Bereich jeweils ein von der Rohrwandung ausgehendes, dachförmiges Leitelement und im unteren Bereich eine vom Boden und/oder der Rohrwandung gebildete Abreißkante aufweisen.

Wegen des Leitelementes wird verhindert, daß beim Füllen schmelzflüssiges Metall zu den oberen Bereichen der gekühlten Kokillenwandung hochspritzt und dort anbackt. Bei gefüllter Kokille sorgt das Leitelement dafür, daß auch in die oberen Bereiche an den Schmalseiten der Kokillenwandung schmelzflüssiges Metall gelangt und hier keine Zone geringerer Temperatur entsteht. Wegen der Abreißkante im unteren Bereich gelangt schmelzflüssiges Metall aber auch direkt in den Bereich unterhalb des Gießrohres, so daß im Ergebnis das schmelzflüssige Metall gleichmäßig über den gesamten Querschnitt der Kokille verteilt wird.

Die gleichmäßige Verteilung des schmelzflüssigen Metalls und damit auch eine gleichmäßige Temperaturverteilung über den Querschnitt der Kokille kann nach einer Ausgestaltung der Erfindung dadurch begünstigt werden, daß jedes dachförmige Leitelement an beiden Seiten jeder Ausflußöffnung sich bis zu der unteren Abreißkante erstreckt. Dabei ist insbesondere eine Ausgestaltung vorteilhaft, bei der der Abstand der freien Kante der seitlichen Teile des Leitelementes von der Rohrwandung vom oberen Bereich des Leitelementes zu der im unteren Bereich der Ausflußöffnung vorgesehenen Abreißkante insbesondere kontinuierlich kleiner wird.

Bei einer zweckmäßigen Ausführung liegt jede Abreißkante in einer senkrecht zur Rohrachse verlaufenden Ebene. Die Ausflußöffnungen sollten im oberen Bereich torbogenartig ausgebildet sein. Das Leitelement selbst ist vorzugsweise der Form der zugehörigen Ausflußöffnung angepaßt.

Die gleichmäßige Verteilung des schmelzflüssigen Metalls kann weiter dadurch verbessert werden, daß die lichte Weite jeder Ausflußöffnung vom oberen Bereich zur Abreißkante hin sich vergrößert. Die Abreißkante sollte sich über die gesamte lichte Weite des Rohres erstrecken.

Um die oberen Bereiche an den Schmalseiten der Kokille besser mit schmelzflüssigem Metall erreichen zu können, ist nach einer Ausgestaltung der Erfindung vorgesehen, daß das oberhalb der Ausflußöffnung liegende Teil des Leitelementes mit dem darüberliegenden Teil der Rohrwandung einen spitzen Winkel einschließt. Als zweckmäßig hat sich ein Winkel erwiesen, der größer als 70_{°} ist.

Strömungstechnisch günstig ist es, wenn der Boden in der Mitte zum Rohrinneren hin unter Bildung von zu den Ausflußöffnungen abfallenden Leitflächen aufgewölbt ist.

Nach weiteren Ausgestaltungen ist die lichte Weite der Ausflußöffnungen höchstens gleich dem Abstand der Breitseitenwandungen der Kokille in ihrem unteren, das Strangformat bestimmenden Bereich.

Um bei Kokillen für breite dünne Brammen genügend schmelzflüssiges Metall in die Kokille einbringen zu können, kann das Gießrohr, wie an sich bekannt, einen ovalen Querschnitt haben. In diesem Fall sind die Ausflußöffnungen an den Wandbereichen mit dem kleineren Krümmungsradius vorgesehen.

Im folgenden wird die Erfindung anhand einer ein Ausführungsbeispiel darstellenden Zeichnung näher erläutert. Im einzelnen zeigen:
Fig. 1 eine Kokille zum Stranggießen einer dünnen Bramme mit einem Gießrohr im Längsschnitt durch die Schmalseitenwände der Kokille,
Fig. 2 die Kokille gemäß Fig. 1 im Längsschnitt durch die Breitseitenwände der Kokille,
Fig. 3 das Gießrohr aus Fig. 1 im Axialschnitt,
Fig. 4 das Gießrohr gemäß Fig. 3 in Teilansicht in Richtung einer Ausflußöffnung,
Fig. 5 das Gießrohr gemäß Fig. 3 im Querschnitt nach Linie V-V der Fig. 3.

Im Boden eines Verteilergefäßes 1 für flüssiges Metall ist ein Gießrohr 2 mit einem konischen Kopfstück 2' gehalten. Das Gießrohr 2 ragt mit seinem unteren Ende in eine Kokille 3 zum Gießen von dünnen Brammen in der Größenordnung von vorzugsweise 20-100 mm. Die Kokille 3 wird von zwei gegenüberliegenden Breitseitenwänden 4 und zwei gegenüberliegenden Schmalseitenwänden 5 gebildet. Die Breitseitenwände 4 und die Schmalseitenwände 5 sind mit Kühlkanälen 6 versehen. Die Breitseitenwände 4 bilden in der Mitte oberhalb eines formatbestimmenden Parallelabschnittes 7 einen sich nach oben trichterförmig erweiternden Eingießbereich 8 zur Aufnahme des unteren Endes des Gießrohres 2.

Das Gießrohr 2 hat einen ovalen Durchflußquerschnitt und ist an seiner unteren Stirnseite durch eine Bodenplatte 13 abgeschlossen. Unmittelbar über der Bodenplatte 13 an den Schmalseiten der Rohrwandung sind auf gegenüberliegenden Seiten torbogenartige Ausflußöffnungen 1 vorgesehen. Die untere, von der Bodenplatte 13 gebildete Kante 11' der Ausflußöffnung 11 liegt in einer Ebene senkrecht zur Achse des Gießrohres 2 und wirkt als Abreißkante. Die maximale Weite b der Ausflußöffnung 11 an der Abreißkante 11' ist gleich oder kleiner als der lichte Abstand d der Breitseitenwände 4 der Kokille 3 im formatbestimmenden Parallelabschnitt 7. Die Innenseite der Bodenplatte 13 ist zu einem Scheitel 14 bogenförmig zum Inneren des Gießrohres 2 aufgewölbt. Vom Scheitel 14 dieser Aufwölbung fallen Leitflächen 14' bogenförmig zu den Abreißkanten 11' ab.

An den seitlichen Rändern und dem oberen Rand der torbogenartig geformten Ausflußöffnung 11 schließt sich ein dachförmiges Leitelement 15 an. Die freien Kanten 15" der Seitenteile 15' dieses dachförmigen Leitelementes 15 sind vom oberen, am weitesten von der Rohrwand entfernten Teil 15" zur Abreißkante 11' im unteren Bereich der Ausflußöffnung 11 abgeschrägt. Der obere Teil 15" des dachförmigen Leitelementes 15 ist schräg nach oben gerichtet und schließt mit der Achse des Gießrohres einen spitzen Winkel von mehr als 90_{°}-a=70_{°} ein.

Bei Gießbeginn wird das in das Gießrohr 2 einströmende schmelzflüssige Metall durch den Scheitel 14 und die Leitfläche 14' der Aufwölbung der Bodenplatte 13 geteilt und tritt durch die Ausflußöffnungen 11 aus. Da in dieser Phase die Kokille noch nicht mit die Strömung dämpfendem schmelzflüssigem Metall gefüllt ist, verhindert das Leitelement 15, daß Metall nach oben und zu den Seiten spritzt und an den gekühlten Breitseitenwänden 4 und Schmalseitenwänden 5 anbackt. Das in die Kokille 3 ausströmende schmelzflüssige Metall erstarrt an der Wand der Kokille 3 und verbindet sich mit einem die Kokille 3 von unten verschließenden Anfahrkopf 9. Sobald der ansteigende Gießspiegel 10 die seitlichen Öffnungen 11 übersteigt, wird er mit Gießpulver abgedeckt. An den gekühlten Breitseitenwänden 4 und Schmalseitenwänden 5 erstarrt der Stahl zu Brammenschalen 12, deren Dicke nach unten kontinuierlich zunimmt. Durch die von der Bodenplatte 13 gebildete Abreißkante 11' kann das aus den Austrittsöffnungen 11 ausströmende schmelzflüssige Metall direkt nach unten strömen. Die Seitenteile jedes Leitelementes 15 verhindern, daß schmelzflüssiges Metall direkt gegen die nahen Breitseitenwände 4 strömt und bewirken zusammen mit dem oberen weit vorgezogenen Teil 15" eine Führung der Strömung des schmelzflüssigen Metalls in die oberen nahe der Schmalseitenwänden 5 liegenden Bereiche. Insgesamt wird auf diese Art und Weise eine optimale Verteilung des schmelzflüssigen Metalls zu den Seitenbereichen während des normalen Gießbetriebes erreicht, während zu Gießbeginn Verspritzungen schmelzflüssigen Metalls und Anbacken an den gekühlten Seitenwandungen verhindert wird. Das bedeutet, daß die Brammenschalen 12 über den gesamten Umfang gleichmäßig erstarren können. Schließlich wird durch die besondere Strömungsleitung des schmelzflüssigen Metalls nach oben eine Ausscheidung von Einschlüssen im Schmelzbad zum Gießspiegel 10 hin ermöglicht.

## Patentansprüche

1. Gießrohr zum Stranggießen schmelzflüssiger Metalle, insbesondere flüssigen Stahls zu dünnen Brammen in einer vorzugsweise in der Mitte im oberen Bereich trichterförmigen Kokille mit vor einem geschlossenen Boden seitlich in der Rohrwandung sich gegenüberliegenden und den Schmalseiten der Kokille zugewandten Ausflußöffnungen, dadurch gekennzeichnet, daß die Ausflußöffnungen (11) im oberen Bereich ein von der Rohrwandung ausgehendes, dachförmiges Leitelement (15) und im unteren Bereich eine vom Boden (13) und/oder der Rohrwandung gebildete Abreißkante (11') aufweisen.

2. Gießrohr nach Anspruch 1, dadurch gekennzeichnet, daß jedes dachförmige Leitelement (15) an den Seiten jeder Ausflußöffnung bis zu deren Abreißkante (11') seitliche Teile (15') aufweist.

3. Gießrohr nach Anspruch 2, dadurch gekennzeichnet, daß der Abstand der freien Kanten (11") der seitlichen Teile (15') des Leitelementes (15) von der Rohrwandung vom oberen Bereich des Leitelementes (15) zur im unteren Bereich vorgesehenen Abreißkante (11') kleiner wird.

4. Gießrohr nach einem der Ansprüche 1 bis 3, dadurch gekennzeichnet, daß jede Abreißkante (11') in einer senkrecht zur Rohrachse verlaufenden Ebene liegt..

5. Gießrohr nach einem der Ansprüche 1 bis 4, dadurch gekennzeichnet, daß die Ausflußöffnungen (11) im oberen Bereich torbogenartig ausgebildet sind.

6. Gießrohr nach einem der Ansprüche 1 bis 5, dadurch gekennzeichnet, daß das Leitelement (15) der Form der zugehörigen Ausflußöffnung (11) angepaßt ist.

7. Gießrohr nach einem der Ansprüche 1 bis 6, dadurch gekennzeichnet, daß die lichte Weite jeder Ausflußöffnung (11) sich vom oberen Bereich zur Abreißkante (11') hin vergrößert.

8. Gießrohr nach einem der Ansprüche 1 bis 7, dadurch gekennzeichnet, daß die Abreißkante (11') sich über die gesamte lichte Weite des Rohres erstreckt.

9. Gießrohr nach einem der Ansprüche 1 bis 8, dadurch gekennzeichnet, daß das oberhalb der Ausflußöffnung (11) liegende Teil des Leitelementes (15) mit dem darüberliegenden Teil der Rohrwandung einen spitzen Winkel einschließt.

10. Gießrohr nach Anspruch 9, dadurch gekennzeichnet, daß der Winkel (90_{°}-a) größer als 70_{°} ist.

11. Gießrohr nach einem der Ansprüche 1 bis 10, dadurch gekennzeichnet, daß der Boden (13) in der Mitte unter Bildung von zu den Ausflußöffnungen (11) abfallenden Leitflächen (14') zum Rohrinneren hin aufgewölbt ist.

12. Gießrohr nach einem der Ansprüche 1 bis 11, dadurch gekennzeichnet, daß die lichte Weite (b) der Ausflußöffnung (11) höchstens gleich dem Abstand (d) der Breitseitenwände (4) der Kokille in ihrem unteren, das Strangformat bestimmenden Teil (7) ist.

13. Gießrohr nach einem der Ansprüche 1 bis 12, dadurch gekennzeichnet, daß das Gießrohr 2 einen ovalen Querschnitt hat, an dessen Wandbereichen mit dem kleineren Krümmungsradius die Ausflußöffnungen (11) vorgesehen sind.

## Claims

1. Pouring spout for the continuous casting of molten metals, especially liquid steel, into thin slabs in a mould which is funnel-shaped preferably in the centre in the upper region, with outflow orifices which are located opposite one another laterally in the spout wall in front of a closed bottom and which face the narrow sides of the mould, characterized in that the outflow orifices (11) have, in the upper region, a roof-shaped guide element (15) projecting from the spout wall and, in the lower region, a breakaway edge (11') formed by the bottom (13) and/or the spout wall.

2. Pouring spout according to Claim 1, characterized in that each roof-shaped guide element (15) has, at the sides of each outflow orifice, lateral parts (15') extending to the breakaway edge (11') of the latter.

3. Pouring spout according to Claim 2, characterized in that the distance of the free edges (11") of the lateral parts (15') of the guide element (15) from the spout wall decreases from the upper region of the guide element (15) to the breakaway edge (11') located in the lower region.

4. Pouring spout according to one of Claims 1 to 3, characterized in that each breakaway edge (11') is in a plane extending perpendicularly to the spout axis.

5. Pouring spout according to one of Claims 1 to 4, characterized in that the outflow orifices (11) are made archway-like in the upper region.

6. Pouring spout according to one of Claims 1 to 5, characterized in that the guide element (15) is matched to the shape of the associated outflow orifice (11).

7. Pouring spout according to one of Claims 1 to 6, characterized in that the clear width of each outflow orifice (11) increases from the upper region towards the breakaway edge (11').

8. Pouring spout according to one of Claims 1 to 7, characterized in that the breakaway edge (11') extends over the entire clear width of the spout.

9. Pouring spout according to one of Claims 1 to 8, characterized in that the part of the guide element (15) located above the outflow orifice (11) forms an acute angle with the part of the spout wall located above it.

10. Pouring spout according to Claim 9, characterized in that the angle (90_{°}-a) is greater than 70°.

11. Pouring spout according to one of Claims 1 to 10, characterized in that the bottom (13) is curved upwards towards the spout interior in the centre, to form guide surfaces (14') descending to the outflow orifices (11).

12. Pouring spout according to one of Claims 1 to 11, characterized in that the clear width (b) of the outflow orifice (11) is at most equal to the distance (d) between the wide sidewalls (4) of the mould in its lower part (7) determining the casting format.

13. Pouring spout according to one of Claims 1 to 12, characterized in that the pouring spourt (2) has an oval cross-section, the outflow orifices (11) being located in its wall regions having the smaller radius of curvature.

## Revendications

1. Busette de coulée pour la coulée continue de métaux en fusion, en particulier d'acier liquide, sous forme de brames minces dans une coquille de préférence de forme d'entonnoir dans le milieu dans la zone supérieure, avec des ouvertures d'écoulement opposées les unes aux autres latéralement dans la paroi de la busette avant un fond fermé et tournées vers les petites faces de la coquille, caractérisée par le fait que les ouvertures d'écoulement (11) présentent dans la zone supérieure un élément de guidage (15) en forme de toit partant de la paroi de la busette et, dans la zone intérieure une arête d'arrachement (11') formée par le fond (13) et/ou la paroi de la busette.

2. Busette de coulée selon la revendication 1, caractérisée par le fait que chaque élément de guidage (15) en forme de toit présente des portions latérales (15') sur les côtés de chaque ouverture d'écoulement jusqu'à leur arête d'arrachement (11').

3. Busette de coulée selon la revendication 2, caractérisée par le fait que la distance entre les bords libres (11") des portions latérales (15') de l'élément de guidage (15) et la paroi de la busette diminue depuis la zone supérieure de l'élément de guidage (15) vers l'arête d'arrachement (11') prévue dans la zone inférieure.

4. Busette de coulée selon l'une des revendications 1 à 3, caractérisée par le fait que chaque arête d'arrachement (11') se trouve dans un plan s'étendat orthogonalement à l'axe de la busette.

5. Busette de coulée selon l'une des revendications 1 à 4, caractérisée par le fait que les ouvertures d'écoulement (11) sont conformées en arc de porte dans la zone supérieure.

6. Busette de coulée selon l'une des revendications 1 à 5, caractérisée par le fait que l'élément de guidage (15) est ajusté à la forme de l'ouverture d'écoulement (11) adjointe.

7. Busette de coulée selon l'une des revendications 1 à 6, caractérisée par le fait que le diamètre intérieur de chaque ouverture d'écoulement (11) augmente depuis la zone supérieure vers l'arête d'arrachement (11').

8. Busette de coulée selon l'une des revendications 1 à 7, caractérisée par le fait que l'arête d'arrachement (11') s'étend sur la totalité du diamètre intérieur de la busette.

9. Busette de coulée selon l'une des revendications 1 à 8, caractérisée par le fait que la partie de l'élément de guidage (15) se trouvant au-dessus de l'ouverture d'écoulement (11) contient avec la partie de la paroi de la busette se trouvant au-dessus un angle aigu.

10. Busette de coulée selon la revendication 9, caractérisée par le fait que l'angle (90_{°}-a) est supérieur à 70_{°}.

11. Busette de coulée selon l'une des revendications 1 à 10, caractérisée par le fait que le fond (13) est voûté dans le milieu en direction de l'intérieur de la busette en formant des surfaces de guidage (14') tombant vers les ouvertures d'écoulement (11).

12. Busette de coulée selon l'une des revendications 1 à 11, caractérisée par le fait que le diamètre intérieur (b) de l'ouverture d'écoulement (11) est au plus égal à la distance (d) entre les parois des grands côtés (4) de la coquille dans sa partie inférieure (7) déterminant le format de coulée.

13. Busette de coulée selon l'une des revendications 1 à 12, caractérisée par le fait que la busette de coulée (2) a une section transversale ovale dans les régions de paroi latérale ayant le plus faible rayon de courbure de laquelle sont prévues les ouvertures d'écoulement (11).
